# EUROPÄISCHE PATENTSCHRIFT

(11) **EP 0 855 756 B1**
(45) Veröffentlichungstag und Bekanntmachung des Hinweises auf die Patenterteilung: **24.07.2002**
(21) Anmeldenummer: 98101083.8
(22) Anmeldetag: 22.01.1998
(51) Int. Cl.: H01P 1/202, H03H 1/00, H01T 4/08, H01R 13/646

(54) **EMP-Ableiter**
EMP-arrester
Parafouder EMP

(30) Priorität: 27.01.1997 CH 15897
(43) Veröffentlichungstag der Anmeldung: 29.07.1998
(73) Patentinhaber: HUBER & SUHNER AG, 9100 Herisau (CH)
(72) Erfinder: Meyer, Daniel, 9100 Herisau (CH); Germann, Ivo, 9008 St. Gallen (CH)
(74) Vertreter: Bruderer, Werner

(56) Entgegenhaltungen:
- CH-A- 675 933
- US-A- 2 392 664
- US-A- 4 544 984

## Beschreibung

Die vorliegende Erfindung betrifft einen EMP-Ableiter in einer Koaxialleitung bestehend aus einem in den Aussenleiter aufgesetzten Gehäuse und einer mit dem Innenleiter der Koaxialleitung elektrisch leitend verbundenen λ/4 Kurzschlussleitung.

Elektromagnetische Impulse künstlicher Art, wie sie von Motoren, Schaltern, getakteten Netzteilen oder ähnlichen erzeugt werden können, sowie solche natürlichen Ursprungs, wie direkte oder indirekte Blitzschläge, werden durch induktive, kapazitive oder galvanische Kopplung über koaxiale Leitungen in die angeschlossenen Geräte geführt und können diese beschädigen oder gar zerstören. Es ist bekannt, die Geräte gegen erhebliche Überspannungen, Störspannungen oder Blitzströme an deren Eingang durch ableitende oder reflektierende Systeme zu schützen. Bekannt geworden sind beispielsweise λ/4 Kurzschlussleitungen, auch λ/4 shorting stubs oder EMP-Filter genannt, mit denen diese schädlichen Ströme und Spannungen bestimmter Frequenzen abgeleitet oder reflektiert werden können. Solche Anordnungen sind aus den Schweizer Patenten CH-676900, CH-660261 und aus der Schweizer Patentanmeldung CH-690146 bekannt.

In der Schrift CH-676900 ist vorgesehen, mittels einer zwischen Innenleiter und Aussenleiter der Koaxialleitung geschalteten λ/4 Kurzschlussleitung diese Ströme und Spannungen abzuleiten oder zu reflektieren. Diese λ/4 Kurzschlussleitung wirkt mit ihrer Siebeigenschaft als frequenzselektives Filter der Grundfrequenz und von deren ungeraden harmonischen Schwingungen. In der Schrift CH-660261 wird ein Gasentladungs-Überspannungsableiter vorgestellt, der in dieser Schaltungsanordnung eine Anpassung bis wenigstens 2GHz gewährleistet. In der Schrift CH-690146 wird die Verwendung in Multibandsystemen durch Einfügen von Topfkreisen im Gehäuse um den Koaxialleiter beschrieben, sodass mehrere spezielle Frequenzbänder übertragen werden.

Bekannte EMP-Filter mit λ/4 Kurzschlussleitung weisen den Nachteil auf, keine AC/DC-Speisespannungen übertragen zu können. Beispielsweise sind an Antennen exponiert angebrachte Mast-Head-Amplifier vorgesehen, welche über die Koaxialleitung mit AC/DC gespiesen werden müssen. Die Verwendung von EMP-Filtern mit λ/4 Kurzschlussleitung und solchen Amplifiern schliessen sich gegenseitig aus.

Bekannte Gasentladungs-Überspannungsableiter weisen den Nachteil auf, dass die Anwendung aufgrund ihrer Eigenkapazität auf Applikationen von typischerweise < 2.5 GHz begrenzt ist.

Es ist Aufgabe der Erfindung einen EMP-Ableiter zu schaffen, der eine Übertragung von AC/DC-Speisespannungen zulässt, der für mehrere Frequenzbänder einsetzbar ist und der auch bis zu sehr hohen Frequenzen verwendbar ist.

Erfindungsgemäss wird dies durch die Merkmale im kennzeichnenden Teil des Anspruchs 1 ermöglicht, welcher dadurch gekennzeichnet ist, dass ein Gasentladungs-Überspannungsableiter zwischen Gehäuse und λ/4 Kurzschlussleitung auswechselbar eingesetzt ist und dass im Innern des Gehäuses mehrere in Serie zum Gasentladungs-Überspannungsableiter geschaltete, ineinander angeordnete Hülsen unterschiedlicher Länge und unterschiedlichen Durchmessers angeordnet sind. Diese Schaltung liefert verschiedene Resonanzfrequenzen, wodurch eine Übertragung von AC/DC-Speisespannungen möglich ist, der EMP-Ableiter für mehrere Frequenzbänder einsetzbar ist und sich bis zu sehr hohen Frequenzen verwenden lässt.

Ein Ausführungsbeispiel der Erfindung wird nachfolgend erläutert. Es zeigen:
- **Fig.1**: ein elektrisches Prinzipschema eines Mehrband-EMP-Ableiters und
- **Fig.2**: eine Schnittansicht durch einen erfindungsgemässen EMP-Ableiter.

Der in **Fig.2** als steckbare Kupplung ausgestaltete EMP-Ableiter besteht aus einem Aussenleiter **10,** der als zylindrisches Gehäuse mit beidseits angeordneten Verbindern **11** und **12** für Schraubanschlüsse oder Steckverbindungen von koaxialen Leitern ausgebildet ist. Dabei ist der Verbinder **11** links in der Zeichnung als Verbindung in das ungeschützte Gebiet, beispielsweise zu einer Antenne gedacht, und der Verbinder **12** rechts in der Zeichnung soll den geschützten Anschluss an ein elektronisches Gerät bilden. In der dargestellten Ausbildung ist vorgesehen, dass dieses EMP-Filter an einer Gehäusedurchführung als Erdverbindung befestigt sein soll. Dazu ist ein Flansch **13** am Aussenleiter **10** vorhanden, der zusammen mit einer Unterlagsscheibe **17** oder dgl. und einer Mutter **16** eine Schraubbefestigung an einer Gehäusewand ergibt. Eine zusätzliche Dichtung **14** aus veredeltem Weichkupfer bewirkt eine widerstandsarme- und induktivitätsarme Kontaktierung.

In ein Mittelteil **10b** des Aussenleiters **10** ist ein Gehäuse **20** eingeschraubt, bzw. aufgesetzt. Das Gehäuse **20** wird auch äusserer Hohlzylinder oder äussere Hülse genannt. Dieser äussere Hohlzylinder **20** ist mit einem aufgeschraubten Abschlussdeckel **21** versehen. In den Abschlussdeckel **21** ist ein gasgefüllter Überspannungsableiter **28** eingesetzt. Dieser Gasableiter **28** ist vorteühafterweise austauschbar und kann durch Öffnen des Abschlussdeckels **21** rasch und einfach ersetzt werden. Die Länge der Leitung **24** lässt sich auf die λ/4 Wellenlänge des tiefsten zu übertragenden Frequenzbandes abstimmen. Der Gasableiter **28** ist zwischen einer Leitung **24** und dem Abschlussdeckel **21** kontaktiert und wirkt kapazitiv im ungestörten Zustand. Die Leitung **24** zwischen dem Innenleiter **30** und dem Gasentladungs-Überspannungsableiter **28** wirkt somit durch dessen Kapazität als λ/4 Kurzschlussleitung des tiefsten zu übertragenden Frequenzbandes.

Mehrere weitere Hohlzylinder oder Hülsen **25,26** sind im Inneren vom äusseren Hohlzylinder **20** um die Leitung **24** angeordnet. An ihrem einen Ende, das gegen den Innenleiter **30** des Koaxialleiters gerichtet ist, sind diese Hülsen **25,26** offen. An ihrem anderen Ende, sind diese Hülsen **25,26** an der Leitung **24** elektrisch leitend befestigt, sodass sich eine Reihenschaltung von Topfkreisen ergibt, die aufgrund ihrer Durchmesser, Längen und ihrer Abstände vom Innenleiter **30** des Koaxialleiters auf gewählte Frequenzbänder und dementsprechend auf gewählte Bandmittenfrequenzen abstimmbar sind. In der gezeigten beispielhaften Ausführungsform sind zwei weitere Hülsen vorgesehen. Dem Fachmann steht es jedoch bei Kenntnis der vorliegenden Erfindung frei, mehr als zwei solche weitere Hülsen zu verwenden. Die einzelnen Frequenzbänder sind voneinander abhängig und können durch Abstimmen der Schwingkreise eingestellt werden, indem die Längen und Durchmesser der weiteren Hülsen **25,26** entsprechend verändert werden. In **Figur 2** sind die Längen **l**_{**1**}**,l**_{**2**}**,l**_{**3**} die freien, durch Hohlräume voneinander getrennten Wandlängen der ineinander angeordneten Hülsen **20,25,26** eingezeichnet. Die Länge **l**_{**1**} erstreckt sich von der Befestigungsstelle des äusseren Hohlzylinders **20** am Leiter **24** bis zum offenen Ende der längsten der weiteren Hülsen **25,26.** Im vorliegenden Ausführungsbeispiel ist dies die äussere der weiteren Hülsen **26** (auch mittlere Hülse **26** genannt). Die Länge **l**_{**2**} ist die Länge der Wand der inneren der weiteren Hülse **25** (auch innere Hülse **25** genannt). Die Länge **l**_{**3**} erstreckt sich von der Befestigungsstelle der mittleren Hülse **26** am Leiter **24** bis zum offenen Ende der inneren Hülse **25.** Die Länge der Hülsen **25,26** lässt sich durch Dielektrika elektrisch verkürzen. Auch lässt sich die Länge der Hülsen **25,26** durch Topfkreise mit höherer Kapazität verkürzen. Hierzu lassen sich beispielsweise spezielle Endscheiben, Topf- oder Zylinderkapazitäten verwenden.

Die Hohlzylinder **20,25,26** und die Kapazität des gasgefüllten Überspannungsableiters **28** sind in Serie geschaltet. Mit der Leitung **24,** der Kapazität des gasgefüllten Überspannungsableiters **28** und den Längen der Hohlzylinder **25,26** lassen sich verschiedene Frequenzbänder bis 18 GHz übertragen. Der äussere Hohlzylinder **20** erlaubt die Übertragung eines Frequenzbandes **f**_{**1**}**,** der mittlere Hohlzylinder **26** erlaubt die Übertragung eines Frequenzbandes **f**_{**2**} und der innere Hohlzylinder **25** erlaubt die Übertragung eines Frequenzbandes **f**_{**3**}**. Fig.1** zeigt, dass die elektrische Wirkung der mechanischen Resonanzkreise die Bandbreite dieser Frequenzbänder **f**_{**1**}**,f**_{**2**}**,f**_{**3**}**,...** bestimmen. Eine äussere Impedanz **Z**_{**a**} korrespondiert mit dem äusseren Hohlzylinder **20,** eine mittlere Impedanz **Z**_{**m**} korrespondiert mit dem mittleren Hohlzylinder **26,** eine innere Impedanz **Z**_{**i**} korrespondiert mit dem inneren Hohlzylinder **25.** Beispielsweise und gemäss der Ausführungsform ist daher **f**_{**1**} = < **f**_{**2**} **=** < **f**_{**3**}**,** wobei fₙ = 1/2πx√LₙxCₙ, wobei n = 1,2,3,... die Anzahl Hohlzylinder bzw. Frequenzbänder angibt. Somit lassen sich verschiedene Frequenzbänder übertragen und vor schädlichen Störern schützen, sodass Endgeräte verschiedenster Art vor EMP-Einwirkungen geschützt werden können. Insbesondere erlaubt die AC/DC-Entkopplung durch die Kapazität des gasgefüllten Überspannungsableiters gegen das Gehäuse **20** eine zusätzliche Übertragung von AC/DC-Speisespannungen, beispielsweise zu an Antennen exponiert angebrachten Mast-Head-Amplifier.

## Patentansprüche

1. EMP-Ableiter in einer Koaxialleitung bestehend aus einem in einen Aussenleiter **(10)** aufgesetzten Gehäuse **(20)** und einem mit einem Innenleiter der Koaxialleitung **(30)** elektrisch durch eine Leitung **(24)** verbundenen Gasentladungs-Überspannungsableiter **(28), dadurch gekennzeichnet, dass** der Gasentladungs-Überspannungsableiter **(28)** zwischen Gehäuse **(20)** und einer λ/4 Leitung **(24)** auswechselbar eingesetzt ist, und dass im Innern des Gehäuses **(20)** mindestens ein, vorzugsweise mehrere in Serie zum Gasentladungs-Überspannungsableiter **(28)** geschaltete, ineinander angeordnete Hülsen **(25,26)** unterschiedlicher Länge **(l**_{**1**}**,l**_{**2**}**,l**_{**3**}**)** und mit unterschiedlichem Durchmesser angeordnet sind, was verschiedene Resonanzfrequenzen zur Folge hat.

2. EMP-Ableiter nach Anspruch 1, **dadurch gekennzeichnet, dass** die Länge der Leitung **(24)** auf die λ/4 Wellenlänge des tiefsten übertragenen Frequenzbandes abgestimmt ist.

3. EMP-Ableiter nach Anspruch 1 oder 2, **dadurch gekennzeichnet, dass** die Längen der Hülsen **(25,26)** als Topfkreise durch ihre Länge auf verschiedene Bandmittenfrequenzen abgestimmt sind.

4. EMP-Ableiter nach Anspruch 3, **dadurch gekennzeichnet, dass** die Hülsen **(25,26)** koaxial zur Leitung **(24)** angeordnet sind und an ihrem vom Koaxialleiter beabstandeten Ende sowohl mechanisch als auch elektrisch leitend verbunden sind.

5. EMP-Ableiter nach Anspruch 4, **dadurch gekennzeichnet, dass** die Durchmesser der einzelnen Hülsen **(25,26)** auf die Bandbreite der durchzulassenden Frequenzbänder abgestimmt sind.

6. EMP-Ableiter nach Anspruch 5, **dadurch gekennzeichnet, dass** die Abstimmung der Frequenzbänder mittels der Stelle der Kontaktierung der Hülsen **(25,26)** an der Leitung **(24)** bestimmbar ist.

7. EMP-Ableiter nach Anspruch 6, **dadurch gekennzeichnet, dass** die Länge der Hülsen **(25,26)** durch Dielektrika elektrisch verkürzt sind.

8. EMP-Ableiter nach einem der vorangehenden Ansprüche 3 bis 7, **dadurch gekennzeichnet, dass** die mechanische Baulänge der Hülsen **(25,26)** durch Topfkreise mit höherer Kapazität verkürzt ist.

9. EMP-Ableiter nach Anspruch 8, **dadurch gekennzeichnet, dass** die höhere Kapazität durch Endscheiben, Topf- oder Zylinderkapazitäten gebildet ist.

## Claims

1. EMP arrester in a coaxial line, comprising a casing (20) mounted in an outer conductor (10) and a gas-discharge surge arrester (28) electrically connected to an inner conductor of the coaxial line (30) by a line (24), **characterized in that** the gas-discharge surge arrester (28) is interchangeably inserted between casing (20) and a λ/4 line (24), and **in that** at least one, preferably a plurality of, sleeves (25, 26) of various length (l₁, l₂, l₃) and having various diameters are disposed in the interior of the casing (20), said sleeves being connected in series with the gas-discharge surge arrester (28) and disposed inside one another, which results in different resonance frequencies.

2. EMP arrester according to Claim 1, **characterized in that** the length of the line (24) is tuned to the λ/4 wavelength of the lowest frequency band transmitted.

3. EMP arrester according to Claim 1 or Claim 2, **characterized in that** the lengths of the sleeves (25, 26) are tuned as cavity resonators by their length to various band centre frequencies.

4. EMP arrester according to Claim 3, **characterized in that** the sleeves (25, 26) are disposed coaxially with respect to the line (24) and, at their end spaced apart from the coaxial conductor, are connected both mechanically and in an electrically conducting manner.

5. EMP arrester according to Claim 4, **characterized in that** the diameter of the individual sleeves (25, 26) are tuned to the bandwidth of the frequency bands to be transmitted.

6. EMP arrester according to Claim 5, **characterized in that** the tuning of the frequency bands is tuneable by means of the point of contact of the sleeves (25, 26) to the line (24).

7. EMP arrester according to Claim 6, **characterized in that** the length of the sleeves (25, 26) is electrically shortened by dielectrics.

8. EMP arrester according to one of the preceding Claims 3 to 7, **characterized in that** the mechanical overall length of the sleeves (25, 26) is shortened by cavity resonators having higher capacitance.

9. EMP arrester according to Claim 8, **characterized in that** the higher capacitance is formed by end discs, cavity capacitances or cylindrical capacitances.

## Revendications

1. Parafoudre IMÉ dans une ligne coaxiale comprenant un boîtier (20) monté dans un conducteur extérieur (10) et un éclateur à gaz (28) relié électriquement par une ligne (24) à un conducteur interne de la ligne coaxiale (30), **caractérisé en ce que** l'éclateur à gaz (28) est utilisé de manière interchangeable entre le boîtier (20) et une ligne λ/4 (24) et **en ce qu'**au moins une, de préférence plusieurs douilles (25, 26) de longueurs différentes (l₁, l₂, l₃) et de diamètre différent disposées les unes dans les autres, reliées en série à l'éclateur à gaz (28), sont disposées à l'intérieur du boîtier (20), ce qui donne des fréquences de résonance différentes.

2. Parafoudre IMÉ selon la revendication 1, **caractérisé en ce que** la longueur de la ligne (24) est accordée à la longueur d'onde λ/4 de la bande de fréquence transmise la plus basse.

3. Parafoudre IMÉ selon la revendication 1 ou 2, **caractérisé en ce que** les longueurs des douilles (25, 26) sont accordées, comme cavités, à diverses fréquences médianes par leur longueur.

4. Parafoudre IMÉ selon la revendication 3, **caractérisé en ce que** les douilles (25, 26) sont disposées de manière coaxiale par rapport à la ligne (24) et reliées de manière aussi bien mécanique qu'électroconductrice à leur extrémité éloignée de la ligne coaxiale.

5. Parafoudre IMÉ selon la revendication 4, **caractérisé en ce que** les diamètres des douilles individuelles (25, 26) sont accordés à la largeur de bande des bandes de fréquences à transmettre.

6. Parafoudre IMÉ selon la revendication 5, **caractérisé en ce que** l'accord des bandes de fréquences peut être déterminé au moyen du point d'établissement du contact des douilles (25, 26) sur la ligne (24).

7. Parafoudre IMÉ selon la revendication 6, **caractérisé en ce que** les longueurs des douilles (25, 26) sont raccourcies électriquement par des diélectriques.

8. Parafoudre IMÉ selon l'une des revendications précédentes 3 à 7, **caractérisé en ce que** la longueur mécanique hors-tout des douilles (25, 26) est raccourcie par des cavités ayant une capacitance plus grande.

9. Parafoudre selon la revendication 8, **caractérisé en ce que** la capacitance plus grande est créée par des flasques terminaux, des capacitances à cavités ou des capacitances à cylindres.
